# EUROPÄISCHE PATENTSCHRIFT

(11) **EP 0 551 634 B1**
(45) Veröffentlichungstag und Bekanntmachung des Hinweises auf die Patenterteilung: **02.07.1997**
(21) Anmeldenummer: 92121713.9
(22) Anmeldetag: 19.12.1992
(51) Int. Cl.: B28B 7/18, B28B 3/02

(54) **Verfahren und Vorrichtung zum Herstellen von Lochsteinen**
Process and device for making hollow bricks
Procédé et dispositif pour la fabrication de briques creuses

(30) Priorität: 13.01.1992 DE 4200602
(43) Veröffentlichungstag der Anmeldung: 21.07.1993
(73) Patentinhaber: METTEN Stein + Design GmbH & Co. KG, 51491 Overath (DE)
(72) Erfinder: Metten, Josef, W-5060 Bergisch Gladbach 2 (DE)
(74) Vertreter: Nau, Walter, Dipl.-Ing.

(56) Entgegenhaltungen:
- EP-A- 0 290 060
- DE-A- 2 402 787
- DE-A- 2 444 772
- FR-A- 552 159
- FR-A- 2 474 940
- GB-A- 175 094
- GB-A- 493 777
- GB-A- 721 220
- US-A- 1 433 300
- US-A- 1 494 953
- US-A- 2 870 512
- US-A- 3 127 459
- US-A- 3 200 465
- US-A- 3 279 021
- US-A- 3 413 694
- US-A- 4 793 587
- GB-A-K15680

## Beschreibung

Die Erfindung bezieht sich auf ein Verfahren und eine Vorrichtung zum Herstellen von Betonsteinen mit durchgehenden, dünnen Löchern zur Wasserabführung (Lochsteine), insbesondere Pflastersteine verschiedener Formate und Größen, wobei die Herstellung in zumindest einer mit Beton gefüllten Form, die auf einem Formtisch gelagert ist, und zumindest einem der Form sowie der Steinoberfläche entsprechenden Stempel zum Verdichten des Betons erfolgt und die Betonsteine im Anschluß daran aushärten.

Die gattungsbildende GB-A-493,777 zeigt eine Form zur Erzeugung von Ziegelsteinen. Diese Form weist einen doppelten Boden in Form einer durchgehenden Einbuchtung auf, wobei in einem ersten Arbeitsschritt in die Form Material eingefüllt wird. Dieses wird anschließend in einem zweiten Arbeitsschritt im Randbereich der Form verdichtet und nachfolgend im dritten Arbeitsschritt werden die sich ergebenden Freiräume wieder mit Material aufgefüllt. Schließlich wird in einem vierten Arbeitsschritt nochmals das gesamte Material verdichtet und eine obere Einbuchtung eingedrückt. In einem letzten Arbeitsschritt werden unter gleichzeitiger nochmaliger Verdichtung Löcher in das Material eingearbeitet. Die Arbeitsschritte erfolgen mit unterschiedlichen Werkzeugen und mit aufeinanderfolgenden Füllvorgängen, wobei die Löcher schließlich mit hohem Kraftaufwand in das verdichtete Material eingepreßt werden. Dabei ist es zwangsläufig so, daß während des Einpreßvorgangs eine erhebliche Menge von Material in die untere Einbuchtung gedrückt wird.

Die weiter bekannte DE-A-2402787 zeigt eine Vorrichtung zum Herstellen von Betonsteinen mit Löchern. Dabei werden die Löcher durch Kernstempel in die Betonsteine eingearbeitet. Diese so hergestellten Löcher sind aber keine durchgehenden Löcher sondern Sacklöcher, die im unteren Bereich der Betonsteine enden. Diese Löcher setzen sich kurzfristig bei einer Verwendung im Freien mit Schmutz und Wasser zu.

Die weiterhin bekannte US-A-3,127,459 zeigt einen rechteckigen Ziegelstein mit durchgehenden Löchern. Diese enden auf den geraden Rechteckflächen des Ziegelsteins. Ähnliches zeigt die GB-A-721,220. Dieses Dokument zeigt einen Mauerstein mit großflächigen Ausnehmungen, die ebenfalls auf geraden Rechteckflächen des Mauersteins münden.

Ein weiteres Verfahren und eine Vorrichtung zum Herstellen von Betonsteinen, insbesondere Pflastersteine, ist beispielsweise durch die EP-A-0 319 972 bekannt. Nach dieser EP-Schrift werden jedoch Betonsteine mit besonderer Oberflächenstruktur, nicht jedoch Betonsteine mit durchgehenden Löchern hergestellt.

Aufgabe der vorliegenden Erfindung ist es, bekannte Verfahren und Vorrichtungen so zu modifizieren, daß Betonsteine, insbesondere Pflastersteine, verschiedener Formate und Größen mit durchgehenden, dünnen Löchern zur Wasserabführung (Lochsteine) hergestellt werden können. Dabei sollen sowohl Betonsteine mit glatter als auch mit rauher bzw. aufgerauhter Oberfläche hergestellt werden können. Besonderer Wert soll darauf gelegt werden, daß auch größere Mengen Wasser über einen längeren Zeitraum wirkungsvoll abgeführt werden können.

Diese Aufgabe der Erfindung wird gemäß dem Vefahren dadurch gelöst, daß im Bereich der Stempel oder des Formtisches ein bewegliches Bauteil mit Lochstiften angeordnet ist, das mit den Lochstiften vor dem Verdichten des Betons zumindest teilweise innerhalb der Form eingeführt wird, daß anschließend der Beton mittels einer Vorwärtsbewegung der Stempel verdichtet wird, daß zumindest nach der Verdichtung die Lochstifte in Öffnungen von auf dem Formtisch angeordneten Leisten hineinragen, so daß durchgehende dünne Löcher in die verdichteten Betonsteine geformt werden, daß dann die Lochstifte zumindest teilweise aus dem Bereich der verdichteten Betonsteine entfernt und danach die Stempel sowie, soweit noch nicht geschehen, die Lochstifte aus dem Bereich der verdichteten Betonsteine zurückbewegt und die Betonsteine vollständig entformt werden. Der Begriff "zumindest teilweise" wurde sowohl in Verbindung mit der Bewegung der Lochstifte in die mit Beton gefüllten Form und aus der Form heraus gewählt, weil je nach Ausgestaltung der Vorrichtung es erfindungsgemäß möglich ist, entweder die Lochstifte unabhängig von dem Stempel so zu bewegen, daß die Lochstifte vollständig in den Beton eingeführt werden und danach der Beton durch den Stempel verdichtet wird und daß im Anschluß daran wiederum die Lochstifte vollständig aus dem Bereich der Form entfernt werden, wobei danach der Stempel zurückbewegt bzw. angehoben und die Betonsteine entformt werden. Es ist aber auch erfindungsgemäß möglich, die Bewegung der Lochstifte und die Bewegung des Stempels zumindest zeitweise bzw. teilweise so miteinander zu koppeln, daß die Lochstifte zunächst nur eine bestimmte Tiefe in den Beton innerhalb der Form eingeschoben werden und dann sich gemeinsam mit dem Stempel vorwärtsbewegen und umgekehrt zunächst nur soweit aus dem verdichteten Beton herausgehoben werden, bis ein Anheben zusammen mit dem Stempel ohne Beschädigung der noch weichen, verdichteten Betonsteine möglich ist. Die letzte Vorgehensweise ist insbesondere dann problemlos möglich, wenn die Lochstifte konisch ausgeführt sind.

Diese Verfahrensmerkmale beinhalten sowohl die Möglichkeit, daß die durchgehenden, dünnen Löcher in den Betonsteinen dadurch entstehen, daß direkt oder indirekt am Stempel die Lochstifte befestigt sind und mit diesem hin- und herbewegt werden, so daß die Lochstifte zunächst in den noch unverdichteten weichen Beton eindringen und zwar immer mehr bis der Stempel die obere Fläche des noch weichen Betons berührt und diesen verdichtet, wobei die Stifte bis zum Formtisch reichen, so daß dadurch durchgehende dünne Löcher in die verdichteten Betonsteine geformt werden. Danach heben vorzugsweise zunächst die Form, dann die Stempel mit den Stiften an, so daß fertiggeformte Betonsteine vorliegen. Damit die Stifte ohne Zerstörung des noch weichen, nicht ausgehärteten Betonsteins aus diesem herausgezogen werden können, ist es vorteilhaft, wenn die Stifte konisch ausgeführt sind. In jedem Falle ist durch das erfindungsgemäße Zusammenwirken der Löcher mit den durch die festen gebildeten Nuten eine wirkungsvolle und über einen langen Zeitraum zuverlässige Abführung von Wasser gewährleistet.

In vorteilhafter Weise ist in Weiterbildung des Verfahrens das Bauteil, an dem die Lochstifte befestigt sind, außerhalb des Stempels gelagert und geführt. Die Lochstifte werden durch Öffnungen im Stempel hindurch bis zum Formtisch in den Beton eingeführt.

Das Verfahren kann aber auch so ausgeführt werden, daß das Bauteil am Formtisch gelagert und geführt ist und daß die Lochstifte durch Öffnungen im Formtisch hindurch bis zum Stempel in den Beton eingeführt werden. Am Formtisch gelagert und geführt soll sagen, daß das Bauteil sowohl in einem größervolumigen Formtisch angeordnet als auch unterhalb des Formtischs gelagert sein kann.

Bei einer Vorrichtung zur Durchführung des Verfahrens zur Herstellung von Betonsteinen mit durchgehenden, dünnen Löchern zur Wasserabführung (Lochsteine) wird vorgeschlagen, daß im Bereich der Stempel oder des Formtisches oder der Form Lochstifte angeordnet sind, die zumindest während der Verdichtung des Betons durch die Stempel innerhalb des Verdichtungsraumes angeordnet sind. Es handelt sich dabei um die Grundformen der Vorrichtung durch die mit geringen Modifikationen an bekannten Vorrichtungen Betonsteine mit dünnen Löchern hergestellt werden können. Je nach Ausgestaltung werden dabei die Lochstifte, da an den Stempeln befestigt, gleichzeitig mit der Anhebung und Absenkung der Stempel in den weichen Beton eingeschoben und wieder herausgezogen oder sie befinden sich bereits durch Anordnung an der Form oder am Formtisch in dem Hohlraum, bevor der Beton eingefüllt wird und werden nach Verdichtung der Betonsteine herausgezogen.

Damit auf der Unterseite der Formsteine in Verbindung mit den Löchern Nuten eingeformt werden können, weist der Formtisch oder ein auf dem Formtisch angeordnetes Ziehblech Leisten auf, die entsprechend der gewünschten Nut eine halbrunde, eckige oder schneidenförmige Außenkontur aufweisen. Die Leisten weisen Öffnungen oder Längsschlitze auf, die den Lochstiften bzw. den Querschnitten der Lochstifte angepaßt sind, so daß diese in die Leisten eintauchen können. Die Lochstifte haben dadurch einen Freiraum, in dem sie auf verschiedene Höhen eine solche Endlage erreichen, daß der/die Stempel ungehemmt den Beton gleichmäßig verdichten können. Das ist bedeutungsvoll, da nicht sichergestellt werden kann, daß die in die Form eingefüllte Betonmenge und -dichte immer gleich ist. Vorzugsweise sind die Leisten hohl ausgebildet und das Ziehblech bzw. der Formtisch weist Öffnungen auf, die mit den Hohlräumen in Wirkverbindung stehen. Dadurch können Betonteilchen, die von den Lochstiften in die Hohlräume der Leisten eingedrückt werden, wieder entweichen.

In weiterer Ausgestaltung der Vorrichtung wird vorgeschlagen, daß die Stempel Öffnungen aufweisen, daß vorzugsweise auf der Mittellinie der Öffnungen Lochstifte angeordnet sind, die an zumindest einem Bauteil befestigt sind, daß das Bauteil auf der der Form gegenüberliegenden Seite des Stempels angeordnet und zumindest teilweise unabhängig von dem Stempel in dessen Bewegungsrichtung verschiebbar ist und daß der Verschiebeweg des Bauteils so bemessen ist, daß die Enden der Lochstifte in vorwärtsbewegter Stellung des Stempels bis zum Formtisch einerseits und bis oberhalb der Oberfläche des Betons in zurückbewegter Stellung des Stempels andererseits reichen. Die Bewegung des Bauteils mit den Lochstiften kann sowohl abhängig als auch unabhängig vom Stempel, z.B. durch Hydraulik- oder Pneumatikzylinder oder mechanisch/elektrisch durch elektrisch betätigte Spindeln, erfolgen. Bei einer Lösung, bei der das Bauteil mit den Lochstiften vollständig unabhängig bewegt wird, können eine oder mehrere Stelleinrichtung(en) unabhängig von dem Stempel und dessen Schubstange an einem Maschinengestell angreifen. Die Stelleinrichtung oder -einrichtungen können aber auch am Stempel oder einem mit dem Stempel verbundenen Bauteil angreifen. Die Stelleinrichtung kann auch einfach wirkend ausgebildet sein und mit Federn in Wirkverbindung stehen, die Gegenkräfte erzeugen.

Eine einfache Lösung besteht auch darin, daß die die Lochstifte tragenden Bauteile an einer Schubstange oder Schubrohr oder je nach Größe auch an mehreren Schubstangen und Schubrohre der Maschine befestigt sind. Bei den Schubstangen oder Schubrohren handelt es sich um die Bauelemente, die üblicherweise den oder die Stempel bzw. Stempelplatte anheben und absenken und den Beton verdichten. In vorteilhafter Weise können das oder die Bauteile, die die Lochstifte tragen, an diesen Schubstangen starr befestigt und die Stempel zum Verdichten gegenüber diesen Schubstangen federnd, innerhalb von Anschlägen, gelagert sein. In diesem Fall dringen daher die Lochstifte zunächst zumindest teilweise in den Beton soweit ein, bis der Stempel auf dem Beton aufliegt, und dringen dann weiter bis zum Formtisch vor, wobei dann der Stempel federnd nachgibt und erst am Schluß über den Anschlag eine volle Verdichtung des Betons vornimmt. In der umgekehrten Bewegung werden dann zunächst die Lochstifte angehoben, wobei der oder die Stempel über die Federn noch einen Restdruck auf den Betonstein ausüben, wobei danach die Lochstifte und die Stempel soweit angehoben werden, daß sie oberhalb der Oberfläche der Betonsteine gelagert sind und diese entfernt werden können.

Da zum Entformen der Betonsteine in vorteilhafter Weise auch die Form angehoben wird, kann die Form oder das Bauteil mit den Lochstiften Nasen oder Vorsprünge aufweisen, durch die die Form beim Anheben zumindest streckenweise mit angehoben wird. Dies kann in vorteilhafter Weise auf einem solchen Streckenabschnitt oder zu einem solchen Zeitpunkt geschehen, in dem die Stempel noch einen Restdruck auf die Betonsteine ausüben, so daß die Scherkraft zwischen Form und weichem Betonstein überwunden wird.

Da je nach Ausgestaltung der Formmaschine das Ziehblech vor dem Entformen der Betonsteine unter diesen weggezogen wird, so daß die Betonsteine auf dem Formtisch bzw. einem Brett zu liegen kommen, ist es vorteilhaft, wenn die Längsachsen der Leisten parallel zur Bewegungsrichtung des Ziehbleches ausgerichtet sind, so daß dieses ohne weiteres unter den Betonsteinen weggezogen werden kann. Wenn in den Leisten Längsschlitze angeordnet sind, dann können die Lochstifte zunächst in den verdichteten, noch weichen Betonsteinen solange verbleiben, bis die Leisten unter den Betonsteinen weggezogen sind. Dadurch können die Löcher durch Verschieben der Leisten nicht ver/zuschmieren.

Wie bereits in Verbindung mit dem Verfahren angesprochen, kann die Vorrichtung zur Durchführung des Verfahrens auch so ausgebildet sein, daß der Formtisch Öffnungen aufweisen, daß vorzugsweise auf der Mittellinie der Öffnungen Lochstifte angeordnet sind, die an zumindest einem Bauteil befestigt sind, daß das Bauteil auf der der Form gegenüberliegenden Seite am oder im Formtisch angeordnet und in Richtung zum und weg vom Stempel verschiebbar ist sowie daß der Verschiebeweg des Bauteils so bemessen ist, daß das Ende der Lochstifte bis zum Stempel in dessen abgesenkter Stellung einerseits und bis in Öffnungen innerhalb der der Form zugewandten Außenfläche des Formtisches oder der auf dem Formtisch oder Ziehblech angeordneten Leisten andererseits reichen. Dabei können auch die Stempel Öffnungen aufweisen und der Verschiebeweg der Bauteile so bemessen sein, daß die Enden der Lochstifte bis in diese reichen. Zur Aufnahme des oder der Bauteile kann der Formtisch oder das Ziehblech doppelwandig ausgebildet sein, und das Bauteil Stelleinrichtungen, Federn und dergl. aufnehmen. Die Stelleinrichtungen und/oder Federn können aber auch außerhalb des Formtisches bzw. des Ziehbleches gelagert sein. Bei der zuletzt geschilderten Vorrichtung erfolgt die Füllung und Verdichtung der Betonsteine in der bekannten Art und mit den bekannten Stempeln, während die Herstellung der Löchern in den Betonsteinen durch Lochstifte erfolgt, die vom Formtisch her nach Füllen der Formen mit Beton eingeschoben werden. Bei der Ausführung mit Lochstiften im Bereich des Formtisches können die Lochstifte aber auch schon in die Form eingeführt werden, bevor die Form mit Beton gefüllt ist, wobei dann anschließend die Befüllung und Verdichtung erfolgt.

Wie das Verfahren ausgeführt und wie die Vorrichtung gestaltet wird, ob beispielsweise die Lochstifte von der Seite des Stempels oder vom Formtisch her in den Beton eingeführt werden, hängt davon ab, wie sich das von Fall zu Fall am einfachsten ausgestalten läßt und welche Vorzüge überwiegen.

Es sei noch darauf hingewiesen, daß der Querschnitt der Lochstifte beliebig sein kann. Zunächst ist daran gedacht, diesen rund auszugestalten. Er kann aber auch oval oder quadratisch bzw. rechteckig ausgeführt sein. Auch eine Kreuzform mit schmalen Stegen kann von Vorteil sein. Wie der Querschnitt der Lochstifte ausgeführt ist, ist weniger eine Frage des Herstellungsverfahrens bzw. der Ausgestaltung der Vorrichtung als eine Frage, wie der Querschnitt der Öffnungen in den Lochsteinen im fertigen Zustand sein soll und welche Wassermengen abgeführt werden sollen.

Zur weiteren Erläuterung der Erfindung wird auf die Zeichnungen verwiesen, in der mehrere Ausführungen der Erfindung vereinfacht dargestellt sind.
Es zeigen:
- Fig. 1: einen Schnitt durch eine Teilansicht einer Form mit Formtisch im leeren Zustand
- Fig. 2: einen Schnitt durch die Form mit Formtisch gemäß Fig. 2 jedoch in gefülltem Zustand,
- Fig. 3: einen Schnitt gemäß Fig. 2, bei der jedoch zusätzlich ein Stempel mit einer Stempelstange und einem Bauteil mit Lochstiften dargestellt sind, in abgesenktem Zustand,
- Fig. 4: eine Vorrichtung zur Herstellung von Lochsteinen gemäß Fig. 3, wobei jedoch das Bauteil mit den Lochstiften angehoben ist,
- Fig. 5: eine Vorrichtung gemäß Fig. 4, bei der auch der Stempel und die Form angehoben und ein auf dem Formtisch gelagertes Ziehblech mit Leisten entfernt ist,
- Fig. 6: eine Vorrichtung entsprechend Fig. 3 in vergrößertem Maßstab, die detaillierter ausgeführt ist,
- Fig. 7: eine Vorrichtung gemäß Fig. 4, ebenfalls in vergrößertem Maßstab,
- Fig. 8: eine Vorrichtung im vergrößertem Maßstab, ähnlich Fig. 6, bei der die Lochstifte an einem Bauteil befestigt sind, das innerhalb eines Hohlraumes des Ziehbleches gelagert ist in angehobener Stellung des Bauteils bzw. eingeschobenen Lochstiften und
- Fig. 9: eine Vorrichtung entsprechend Fig. 8, bei der jedoch das Bauteil mit den Lochstiften abgesenkt und damit aus dem Beton bewegt sind und die Form angehoben ist.

In den Fig. 1 bis 9 ist, soweit im einzelnen dargestellt, mit 1 ein Formtisch bezeichnet, auf dem ein Ziehblech 2 gelagert ist. Auf dem Ziehblech 2 ist eine Form 3 angeordnet, die unabhängig von dem Formtisch 1 angehoben und abgesenkt werden kann. Sowohl der Formtisch 1 mit Ziehblech 2 als auch die Form 3 weisen üblicherweise eine solche Größe auf, daß eine Vielzahl von Hohlräumen gebildet wird, so daß eine Vielzahl von Betonsteinen gleichzeitig hergestellt werden kann. Mit 4 ist ein Stempel bezeichnet, der an einer Schubstange 5 befestigt ist, die sich wiederum an einem oder mehreren anderen Bauteilen, z.B. einer Stempelplatte abstützt, so daß entsprechend der Größe der Form mehrere Stempel vorgesehen sind. Weiterhin sind mit 6 Lochstifte bezeichnet, die gemäß den Fig. 4 bis 7 und 8 bis 9 an einem Bauteil 10 so befestigt sind, daß pro Betonstein mehrere Lochstifte, z.B. vier oder sechs vorgesehen sind.

Wie insbesondere den Fig. 3, 5 und 7 zu entnehmen ist, können an dem Bauteil 10 Anschläge 11 so angebracht sein, daß diese beim Anheben der Form 3 mit der Form in Berührung treten und die Form 3 das Bauteil 10 und damit die Lochstifte 6 anhebt.

Wie weiter den Fig. 1 bis 4, 6 und 8 zu entnehmen ist, sind auf dem Ziehblech 2 Leisten 12 vorgesehen, die Öffnungen 13 für die Lochstifte 6 aufweisen. Die Öffnungen 13 sind in ihrer Größe den Lochstiften 6 angepaßt, so daß diese in den Leisten 12 geführt sind. Die Leisten 12 gemäß den Fig. 1 bis 4, 6 und 12 sind hohl ausgebildet und stehen mit Öffnungen in dem Ziehblech 2 in Wirkverbindung, so daß sich in den Leisten ansammelndes Betonmaterial entweichen kann.

Nach Verdichtung des feuchten Betons gemäß der Fig. 3 werden die Lochstifte 6 gemäß Fig. 4 aus dem weichen Beton herausgezogen bzw. gemäß den Fig. 5 und 7 die Form 3 und über die Anschläge 11 das Bauteil 10 mit den Lochstiften 6 angehoben, so daß fertiggeformte jedoch noch weiche Betonsteine 14 gemäß den Fig. 5 und 7 vorliegen, die dann nach Entfernung aus der Maschine aushärten können.

Die Lochstifte 6 können, wie in den Patentansprüchen und der allgemeinen Beschreibung erläutert, unabhängig von den Stempeln 4 bzw. der Form 3 angehoben und abgesenkt werden. Sie können aber auch über das Bauteil 10 in Richtung auf den Formtisch 1 hin durch Federkraft oder auch durch eine mechanische, hydraulische oder pneumatische Einrichtung in Richtung auf den Formtisch 1 bewegt werden und anschließend durch Anheben der Form 3 über die Anschläge 11 angehoben werden. Das Bauteil 10 kann aber auch, wie der Fig. 6 zu entnehmen ist, über eine Stelleinrichtung 15, die beispielsweise an der Stempelplatte angreift, relativ zur Stempelplatte vor- und zurückbewegt werden.

In dem Ausführungsbeispiel gemäß den Fig. 8 und 9 ist das Lochblech 2 doppelwandig derart ausgebildet, daß Hohlräume entstehen, in denen das Bauteil 10 mit den Lochstiften 6 so untergebracht ist, daß die Lochstifte durch die Öffnungen 13 im Ziehblech bzw. in den Leisten von unten in die Form eingeführt werden können, und zwar soweit, daß sie in Löcher 17 in den Stempeln 4 hineinragen.

Es sei darauf hingewiesen, daß die Lochstifte in den Löchern 17 in den Stempeln, sowohl nach dem Ausführungsbeispiel der Fig. 8 und 9 als auch dem Ausführungsbeispiel gemäß den Fig. 1 bis 7, so geführt sind, daß während der Verdichtung kein Beton austreten kann. Wenn die Lochstifte 6 konisch ausgeführt sind, ist darauf zu achten, daß die Dichtung so ausgeführt ist, daß sie über einen weiten Bereich zumindest aber dann, wenn die Stempel den Beton verdichten, dichtend ausgeführt ist.

## Patentansprüche

1. Verfahren zum Herstellen von Betonsteinen (14) mit durchgehenden, dünnen Löchern zur Wasserabführung (Lochsteine), insbesondere Pflastersteine verschiedener Formate und Größen, wobei die Herstellung in zumindest einer mit Beton gefüllten Form (3), die auf einem Formtisch (1) gelagert ist, und zumindest einem der Form (3) sowie der Steinoberfläche entsprechenden Stempel (4) zum Verdichten des Betons erfolgt und die Betonsteine (14) im Anschluß daran aushärten, wobei im Bereich der Stempel (4) oder des Formtisches (1) ein bewegliches Bauteil (10) mit Lochstiften (6) angeordnet ist, das mit den Lochstiften (6) vor dem Verdichten des Betons zumindest teilweise innerhalb der Form (3) eingeführt wird, daß anschließend der Beton mittels einer Vorwärtsbewegung der Stempel (4) verdichtet wird, daß zumindest nach der Verdichtung die Lochstifte (6) in Öffnungen (13) von auf dem Formtisch (1) angeordneten Leisten (12) hineinragen, so daß durchgehende dünne Löcher in die verdichteten Betonsteine (14) geformt werden, daß dann die Lochstifte (6) zumindest teilweise aus dem Bereich der verdichteten Betonsteine (14) entfernt und danach die Stempel (4) sowie, soweit noch nicht geschehen, die Lochstifte (6) aus dem Bereich der verdichteten Betonsteine (14) zurückbewegt und die Betonsteine vollständig entformt werden.

2. Verfahren zum Herstellen von Betonsteinen nach Anspruch 1,
dadurch gekennzeichnet, daß das Bauteil (10) außerhalb des Stempels (4) gelagert und geführt ist und daß die Lochstifte (6) durch Öffnungen im Stempel (4) hindurch bis zum Formtisch (1) in den Beton eingeführt werden.

3. Verfahren zum Herstellen von Betonsteinen nach Anspruch 1,
dadurch gekennzeichnet, daß das Bauteil (10) am Formtisch (1) gelagert und geführt ist und daß die Lochstifte (6) durch Öffnungen im Formtisch (1) hindurch bis zum Stempel (4) in den Beton eingeführt werden.

4. Vorrichtung zur Durchführung des Verfahrens nach einem der vorhergehenden Ansprüche, mit einer Form (3) zur Bestimmung der Seitenflächen eines oder mehrerer Betonsteine (14), die auf einem Formtisch (1) lagerbar und von diesem abhebbar ist und mit zumindest einem Stempel (4), der in Richtung zur Form (3) hin und zurück bewegbar ist, wobei im Bereich der Stempel ( 4) oder des Formtisches (1) ein bewegliches Bauteil (10) mit Lochstiften (6) angeordnet ist, dessen Lochstifte (6) zumindest während der Verdichtung des Betons durch die Stempel (4) innerhalb des Verdichtungsraumes angeordnet sind und zumindest nach der Verdichtung in Öffnungen (13) von auf dem Formtisch (1) angeordneten Leisten (12) hineinragen.

5. Vorrichtung nach Anspruch 4,
dadurch gekennzeichnet, daß die Stempel (4) Öffnungen (17) aufweisen, daß vorzugsweise auf der Mittellinie der Öffnungen (17) Lochstifte (6) angeordnet sind, die an zumindest einem Bauteil (10) befestigt sind, daß das Bauteil (10) auf der der Form (3) gegenüberliegenden Seite des Stempels (4) angeordnet und zumindest teilweise unabhängig von dem Stempel (4) in dessen Bewegungsrichtung verschiebbar ist und daß der Verschiebeweg des Bauteils (10) so bemessen ist, daß die Enden der Lochstifte (6) bis zum Formtisch (1) einerseits und bis oberhalb der Oberfläche der Betonsteine in zurückbewegter Stellung der Stempel (4) andererseits reichen.

6. Vorrichtung nach Anspruch 4, dadurch gekennzeichnet, daß der Formtisch (1) Öffnungen aufweist, daß vorzugsweise auf der Mittellinie der Öffnungen Lochstifte (6) angeordnet sind, die an zumindest einem von dem Stempel (4) separat bewegbares Bauteil (10) befestigt sind, daß das Bauteil (10) auf der der Form (3) gegenüberliegenden Seite am oder im Formtisch (1) angeordnet und in Richtung zum und weg vom Stempel verschiebbar ist und daß der Verschiebeweg des Bauteils so bemessen ist, daß die Enden der Lochstifte (6) bis zum Stempel (4) in dessen abgesenkter Stellung einerseits und bis in Öffnungen innerhalb der der Form (3) zugewandten Außenfläche des Formtisches (1) oder der auf dem Formtisch (1) oder Ziehblech (2) angeordneten Leisten (12) andererseits reichen.

7. Vorrichtung nach einem der Ansprüche 4 bis 6,
dadurch gekennzeichnet, daß die Lochstifte (6) zumindest im Bereich ihres freien Endes konisch ausgeführt sind.

8. Vorrichtung nach einem der Ansprüche 4 bis 7,
dadurch gekennzeichnet, daß die Lochstifte (6) an ihren freien Enden Spitzen aufweisen.

9. Vorrichtung nach einem der Ansprüche 4 bis 8,
dadurch gekennzeichnet, daß an dem Bauteil (10) zumindest eine Stelleinrichtung (15), z.B. Hydraulik- oder Pneumatikzylinder oder elektrisch gesteuerte Spindel, angreift.

10. Vorrichtung nach einem der Ansprüche 4 bis 9,
dadurch gekennzeichnet, daß die Stelleinrichtung weiterhin am Stempel (4) oder einem mit dem Stempel (4) verbundenden Teil angreift.

11. Vorrichtung nach einem der Ansprüche 4 bis 10,
dadurch gekennzeichnet, daß die Stelleinrichtung einfach wirkend ausgebildet ist und mit Federn in Wirkverbindung steht, die die Gegenkräfte erzeugen.

12. Vorrichtung nach einem der Ansprüche 4 bis 11,
dadurch gekennzeichnet, daß das die Lochstifte (6) tragende Bauteil (10) an einer die Hin- und Rückbewegung für die Lochstifte (6) und Stempel (4) hervorrufenden Schubstange (5) starr befestigt ist und der die Stempel (4) mittels Federn am Bauteil (10) oder der Schubstange (5) nachgiebig gelagert sind.

13. Vorrichtung nach einem der Ansprüche 4 bis 12,
dadurch gekennzeichnet, daß die Nachgiebigkeit der Stempel (4) mittels Anschläge zumindest in einer Richtung begrenzt ist.

14. Vorrichtung nach einem der Ansprüche 4 bis 13
dadurch gekennzeichnet, daß die Form (3) oder das Bauteil (10) Nasen oder Vorsprünge (11) aufweisen, durch die die Form (3) das Bauteil (10) beim Abheben zumindest streckenweise mitbewegt.

15. Vorrichtung nach einem der Ansprüche 4 bis 14
dadurch gekennzeichnet, daß der Formtisch (1) ein Ziehblech (2) aufweist und daß auf der den Stempeln (4) zugewandten Seite des Ziehblechs (2) Leisten (12) befestigt sind, die eine halbrunde, eckige oder schneidenförmige Außenkontur aufweisen.

16. Vorrichtung nach einem der Ansprüche 4 bis 15
dadurch gekennzeichnet, daß die Leisten (12) den Lochstiften (6) zugeordnete und angepaßte Öffnungen (13) aufweisen.

17. Vorrichtung nach einem der Ansprüche 4 bis 16
dadurch gekennzeichnet, daß die Leisten hohl ausgebildet sind.

18. Vorrichtung nach einem der Ansprüche 4 bis 17,
dadurch gekennzeichnet, daß das Ziehblech (2) Öffnungen (13) aufweist, die mit den Hohlräumen der Leisten (12) in Wirkverbindung stehen.

19. Vorrichtung nach einem der Ansprüche 4 bis 18,
dadurch gekennzeichnet, daß die Längsachsen der Leisten (12) parallel zur Bewegungsrichtung des Ziehbleches (2) ausgerichtet sind.

20. Vorrichtung nach einem der Ansprüche 4 bis 19,
dadurch gekennzeichnet, daß der Stempel (4) Öffnungen (17) aufweist und der Verschiebeweg des Bauteils (10) so bemessen ist, daß die Enden der Lochstifte (6) bis in die Öffnungen (17) des Stempels (4) in dessen abgesenkter Stellung reichen.

21. Vorrichtung nach einem der Ansprüche 4 bis 20,
dadurch gekennzeichnet, daß der Formtisch (1) oder das Ziehblech (2) doppelwandig ausgebildet ist und das Bauteil (10) innerhalb des Raumes zwischen den beiden Wandungen gelagert und geführt ist.

22. Vorrichtung nach einem der Ansprüche 4 bis 21,
dadurch gekennzeichnet, daß die Lochstifte (6) im Stempel (4) oder Formtisch (1) oder Ziehblech (2) und/oder Leisten (12) dichtend geführt sind.

## Claims

1. A method for the manufacture of concrete blocks (14) with narrow through-holes for water drainage (perforated blocks), especially paving stones of different formats and sizes, with manufacture carried out using at least one mould (3) filled with concrete and mounted on a mould table (1) and with at least one plunger (4) corresponding to the mould (3) and the block surface for compression of the concrete, whereafter the concrete blocks are cured, wherein a movable component part (10) with core pins (6) is arranged in the region of the plunger (4) or the mould table (1) and is introduced with the core pins (6) at least in part into the mould (3) before compression of the concrete, with the concrete then compressed through a forward movement of the plunger (4), and at least after compression the core pins (6) project into openings (13) in strips (12) arranged on the mould table (1) so that narrow through-holes are formed in the compressed concrete blocks (14), that the core pins (6) are then removed at least in part from the region of the compressed concrete blocks (14) and thereafter the plunger (4) and - in so far as not yet carried out - the core pins (6) are moved backwards from the region of the compressed concrete blocks (14) and the concrete blocks are fully displaced from the mould.

2. A method for the manufacture of concrete blocks according to claim 1, characterised in that the component part (10) is mounted and guided outside of the plunger (4) and that the core pins (6) are introduced into the concrete through to the mould table (1) through openings in the plunger (4).

3. A method for the manufacture of concrete blocks according to claim 1, characterised in that the component part (10) is mounted and guided on the mould table (1) and that the core pins are introduced into the concrete through to the plunger (4) through openings in the mould table (1).

4. A device for carrying out the method according to any one of the preceding claims, with a mould (3), for defining the side surfaces of one or more concrete blocks (14), which can be mounted on a mould table (1) and can be raised from that table and with at least one plunger (4) which can be moved backwards and forwards in the direction of the mould (3), wherein a movable component part (10) with core pins (6) is arranged in the region of the plunger (4) or the mould table (1), with the said core pins (6) arranged at least during the compression of the concrete by the plunger (4) within the compression space and at least after compression projecting through openings (13) in the strips (12) arranged on the mould table (1).

5. A device according to claim 4, characterised in that the plunger (4) is provided with openings (17), that core pins (6) are preferably arranged along the mid-line of the openings (17) and that the core pins (6) are secured to at least one component part (10), that the component part (10) is arranged on that side of the plunger (4) facing the mould (3) and can be displaced at least in part independently of the plunger (4) in the direction of movement of the plunger (4) and that the displacement path of the component part (10) is dimensioned such that the ends of the core pins (6) extend on the one hand up to the mould table (1) and on the other hand to above the surface of the concrete blocks in the back position of the plunger (4).

6. A device according to claim 4, characterised in that the mould table (1) has openings, that core pins (6) are preferably arranged along the mid-line of the openings and are secured to at least one component part (10) movable separately from the plunger (4), that the component part (10) is arranged on or in the mould table (1) on the side lying opposite the mould (3) and can be displaced towards and away from the plunger and that the displacement path of the component part is dimensioned such that the ends of the core pins (6) on the one hand extend to the plunger (4) in its lowered position and on the other hand into openings within the outer surface of the mould table (1) facing the mould (3) or the strips (12) arranged on the mould table (1) or draw plate (2).

7. A device according to any one of claims 4 to 6, characterised in that the core pins (6) have a conical shape at least in the region of their free ends.

8. A device according to any one of claims 4 to 7, characterised in that the core pins (6) are pointed at their free ends.

9. A device according to any one of claims 4 to 8, characterised in that at least one actuating device (15), for instance a hydraulic cylinder or pneumatic cylinder or an electrically-controlled spindle, engages with the component part (10).

10. A device according to any one of claims 4 to 9, characterised in that the actuating device further engages with the plunger (4) or a part connected to the plunger (4).

11. A device according to any one of claims 4 to 10, characterised in that the actuating device has a simple action and is in effective connection with springs which generate counter-forces.

12. A device according to any one of claims 4 to 11, characterised in that the component part (10) bearing the core pins (6) is rigidly secured to a push rod (5) which generates the forward and backward motion for the core pins (6) and the plunger (4) and the plunger (4) is resiliently mounted on the component part (10) or the push rod (5) via springs.

13. A device according to any one of claims 4 to 12, characterised in that the resilience of the plunger (4) is limited at least in one direction by means of stops.

14. A device according to any one of claims 4 to 13, characterised in that the mould (3) or the component part (10) is provided with lugs or projections (11) through which the mould (3) moves the component part (10) at least over a certain distance upon upward movement.

15. A device according to any one of claims 4 to 14, characterised in that the mould table (1) has a draw plate (2) and that strips (12) are secured to the side of the draw plate (2) facing the plunger (4) and the said strips (12) have a semi-circular, angular or knife-shaped outer contour.

16. A device according to any one of claims 4 to 15, characterised in that the strips (12) have openings (13) assigned and matched to the core pins (6).

17. A device according to any one of claims 4 to 16, characterised in that the strips are hollow in construction.

18. A device according to any one of claims 4 to 17, characterised in that the draw plate (2) has openings (13) which are in effective connection with the hollow spaces of the strips (12).

19. A device according to any one of claims 4 to 18, characterised in that the longitudinal axes of the strips (12) are aligned parallel to the direction of movement of the draw plate (2).

20. A device according to any one of claims 4 to 19, characterised in that the plunger (4) has openings (17) and the displacement path of the component part (10) is dimensioned such that the ends of the core pins (6) extend into the openings (17) of the plunger (4) in its lowered position.

21. A device according to any one of claims 4 to 20, characterised in that the mould table (1) or the draw plate (2) is of double-walled construction and the component part (10) is mounted and guided within the space between the two walls.

22. A device according to any one of claims 4 to 21, characterised in that the core pins (6) are guided with sealing in the plunger (4) or the mould table (1) or the draw plate (2) and/or strips (12).

## Revendications

1. Procédé de fabrication de blocs en béton(14) avec des trous minces, allant de bout en bout, pour l'évacuation de l'eau (blocs perforés), en particulier de pavés de différents formats et grandeurs, dans lequel la fabrication a lieu dans au moins un moule (3) rempli de béton qui est monté sur une table de moulage (1), et à l'aide d'au moins un piston (4) qui correspond au moule (3) et à la face du bloc et qui sert à compacter le béton, et dans lequel les blocs en béton(14) durcissent ensuite,
caractérisé en ce qu'
une pièce constitutive mobile (10) avec des broches à trous lisses (6) est disposée dans la zone des pistons (4) ou de la table de moulage (1), pièce constitutive (10) qui est introduite avec les broches à trous lisses (6), avant le compactage du béton, au moins en partie à l'intérieur du moule (3), le béton est ensuite compacté au moyen d'un mouvement en avant du piston (4), les broches à trous lisses (6), au moins après le compactage, pénètrent dans des ouvertures (13) de moulures (12) disposées sur la table de moulage (1), de telle sorte que soient formés des trous minces, allant de bout en bout, dans les blocs en béton(14) compactés, les broches à trous lisses (6) sont enlevées ensuite, au moins en partie, de la zone des blocs en béton compactés (14), puis les pistons (4) et, pour autant que cela n'est pas déjà fait, les broches à trous lisses (6), sont retirés de la zone des blocs en béton compactés (14), et les blocs en béton sont complètement démoulés.

2. Procédé de fabrication de blocs en béton selon la revendication 1,
caractérisé en ce que
la pièce constitutive (10) est montée et guidée en dehors du piston (4), et les broches à trous lisses (6) sont introduites, à travers des ouvertures formées dans le piston (4) jusqu'à la table de moulage (1), dans le béton.

3. Procédé de fabrication de blocs en béton selon la revendication 1,
caractérisé en ce que
la pièce constitutive (10) est montée et guidée sur la table de moulage (1) et les broches à trous lisses (6) sont introduites dans le béton à travers des ouvertures formées dans la table de moulage (1) jusqu'au piston (4).

4. Dispositif pour la mise en oeuvre du procédé selon l'une des revendications précédentes , avec un moule (3) servant à déterminer la surface latérale d'un ou plusieurs blocs en béton (14)
caractérisé en ce que
- le ou les blocs en béton peuvent être montés sur une table de moulage (1) et peuvent être soulevés à partir de celle-ci,
- il y a au moins un piston (4) qui peut se déplacer en avant en direction du moule (3) et en arrière,
- une pièce constitutive (10), mobile, avec des broches à trous lisses (6), est disposée dans la zone des pistons (4) ou de la table de moulage (1), ces broches à trous lisses (6) étant disposées, au moins pendant le compactage du béton par les pistons (4), à l'intérieur du volume de compactage, et pénétrant, au moins après le compactage dans des ouvertures (13) de moulures (12) disposées sur la table de moulage (1).

5. Dispositif selon la revendication 4,
caractérisé en ce que
- les pistons (4) présentent des ouvertures (17),
- de préférence sur la médiane des ouvertures (17), sont disposées des broches à trous lisses (6) qui sont fixées sur au moins une pièce constitutive (10),
- la pièce constitutive (10) est disposée du côté du piston (4) situé en regard du moule (3) et peut coulisser, au moins en partie, indépendamment du piston (4) dans le sens de son mouvement, et
- la translation de la pièce constitutive (10) a une amplitude telle que les extrémités des broches à trous lisses (6) vont jusqu'à la table de moulage (1) d'une part et jusqu'au dessus de la surface des blocs en béton quand les pistons(4) sont en position retirée, d'autre part.

6. Dispositif selon la revendication 4,
caractérisé en ce que
- la table de moulage (1) présente des ouvertures,
- de préférence, sur la médiane des ouvertures, sont disposées des broches à trous lisses (6) qui sont fixées sur au moins une pièce constitutive (10) pouvant se déplacer séparément du piston (4),
- la pièce constitutive (10) est disposée du côté situé en regard du moule (3) ou en s'écartant de celui-ci, et
- le trajet de coulissement de la pièce constitutive a une amplitude telle que les extrémités des broches à trous lisses (6) vont d'une part jusqu'au piston (4) quand il est en position abaissée, et d'autre part, jusque dans les ouvertures à l'intérieur de la surface extérieure, tournée vers le moule (3), de la table de moulage (1) ou des moulures (12), disposées sur la table de moulage (1) ou sur la tôle d'emboutissage (2).

7. Dispositif selon l'une des revendications 4 à 6,
caractérisé en ce que
les broches à trous lisses (6) sont réalisées, au moins dans la zone de leur extrémité libre, de façon conique.

8. Dispositif selon l'une des revendications 4 à 8,
caractérisé en ce que
les broches à trous lisses (6) présentent des pointes au moins dans la zone de leurs extrémités libres.

9. Dispositif selon l'une des revendications 4 à 8,
caractérisé en ce qu'
une installation de commande (15), par exemple un vérin hydraulique ou pneumatique ou un piston commandé électriquement, agit sur la pièce (10).

10. Dispositif selon l'une des revendications 4 à 9,
caractérisé en ce que
le dispositif de réglage vient en outre en prise sur le piston (4) ou sur une pièce le reliant au piston (4).

11. Dispositif selon l'une des revendications 4 à 10,
caractérisé en ce que
le dispositif de réglage est constitué de façon simplement opérationnelle et est en liaison opérationnelle par des ressorts qui produisent les forces antagonistes.

12. Dispositif selon l'une des revendications 4 à 11,
caractérisé en ce que
- la pièce constitutive (10) qui porte les broches à trous lisses (6), est fixée rigidement à la tige de poussée (5) qui assure le mouvement de va-et-vient des broches à trous lisses (6) et des pistons (4), et
- les pistons (4) sont montés de façon flexible, au moyen de ressorts, sur la pièce constitutive (10) ou la tige de poussée (5).

13. Dispositif selon l'une des revendications 4 à 12,
caractérisé en ce que
la flexibilité des pistons (4) est limitée au moyen de butées, au moins dans une direction.

14. Dispositif selon l'une des revendications 4 à 13,
caractérisé en ce que
le moule (3) ou la pièce constitutive (10) présente des nez ou des saillies (11) grâce auxquels le moule (3) entraîne en même temps la pièce constitutive (10) lors de son soulèvement au moins sur une partie du trajet.

15. Dispositif selon l'une des revendications 4 à 14,
caractérisé en ce que
- la table de moulage (1) présente une tôle d'emboutissage (2), et
- sur la face de la tôle d'emboutissage (2) qui est tournée vers les pistons (4), sont fixées des moulures (12) qui présentent un contour extérieur semi-rond, polygonal, ou en forme de tranchant.

16. Dispositif selon l'une des revendications 4 à 15,
caractérisé en ce que
les moulures (12) présentent des ouvertures (13) correspondantes et adaptées aux broches à trous lisses (6).

17. Dispositif selon l'une des revendications 4 à 16,
caractérisé en ce que
les moulures (12) sont constituées de façon creuse.

18. Dispositif selon l'une des revendications 4 à 17,
caractérisé en ce que
la tôle d'emboutissage (2) présente des ouvertures (13) qui sont en liaison opérationnelle avec les cavités des moulures (12).

19. Dispositif selon l'une des revendications 4 à 18,
caractérisé en ce que
les axes longitudinaux des moulures (12) sont orientés parallèlement au sens du mouvement de la tôle d'emboutissage (2).

20. Dispositif selon l'une des revendications 4 à 19,
caractérisé en ce que
le piston (4) présente des ouvertures (17) et le mouvement de coulissement de la pièce constitutive (10) a une amplitude telle que les extrémités des broches à trous lisses (6) vont jusque dans les ouvertures (17) du piston (4) quand il est en position abaissée.

21. Dispositif selon l'une des revendications 4 à 20,
caractérisé en ce que
la table de moulage (1) ou la tôle d'emboutissage (2) est constituée avec une double paroi, et la pièce constitutive (10) est montée et guidée à l'intérieur du volume compris entre les deux parois.

22. Dispositif selon l'une des revendications 4 à 21,
caractérisé en ce que
les broches à trous lisses (6) sont guidées de façon étanche dans le piston (4) ou dans la table de moulage (1) ou dans la tôle d'emboutissage (2) et/ou dans les moulures (12).
